# EUROPÄISCHE PATENTSCHRIFT

(11) **EP 0 749 928 B1**
(45) Veröffentlichungstag und Bekanntmachung des Hinweises auf die Patenterteilung: **25.08.1999**
(21) Anmeldenummer: 96108996.8
(22) Anmeldetag: 05.06.1996
(51) Int. Cl.: B65H 45/16

(54) **Falzzylinder**
Folding cylinder
Cylindre de pliage

(30) Priorität: 23.06.1995 DE 19522903
(43) Veröffentlichungstag der Anmeldung: 27.12.1996
(73) Patentinhaber: MAN Roland Druckmaschinen AG, 63012 Offenbach (DE)
(72) Erfinder: Höhle, Karl-Heinz, 08527 Plauen (DE); Militzer, Winfried, 08527 Plauen (DE)
(74) Vertreter: Schober, Stefan, Dipl.-Ing.

(56) Entgegenhaltungen:
- EP-A- 0 352 625
- DE-A- 2 309 919
- DE-A- 3 838 314
- DE-A- 4 415 620
- DE-B- 2 011 661
- DE-U- 9 502 957
- US-A- 2 093 233
- PATENT ABSTRACTS OF JAPAN vol. 010, no. 261 (M-514), 5.September 1986 & JP-A-61 086368 (IKEGAI GOSU KK), 1.Mai 1986,

## Beschreibung

Die Erfindung betrifft einen Falzzylinder nach dem Oberbegriff von Anspruch 1.

Bekannt ist aus dem DE 295 02 957.9 U1 ein Falzzylinder mit einem verstellbaren Umfang, wobei die Welle des Falzzylinders mit einer koaxialen Bohrung ausgestattet ist, in der eine antreibbare Stellspindel angeordnet ist, deren Drehbewegung mechanisch auf achsparallele Spindeln übertragen wird, die mit den Umfang des Falzzylinders variierend radial verstellbaren Stützelementen für die Falzprodukte gekoppelt ist.

In der DE 38 38 314 A1 werden die genannten Mittel für eine Einstellung der Falzklappen auf unterschiedliche Dicken der Falzprodukte benutzt.

Aus der DE-A-2309919 ist ein Falzzylinder nach dem Oberbegriff von Anspruch 1 bekannt.

Die genannten Lösungen sind insbesondere hinsichtlich der Bewegungsübertragung zwischen der Stellspindel und der bzw. den mit den verstellbaren Mechanismen, wie Stützelemente oder Falzklappen, gekoppelten Spindeln kompliziert und damit technisch aufwendig und relativ teuer.

Der Erfindung liegt die Aufgabe zugrunde, einen Falzzylinder gemäß dem Oberbegriff von Anspruch 1 zu schaffen, der mit kostengünstigen, einfachen Mitteln eine Verstellung der Mechanismen während des Maschinenlaufs gewährleistet.

Die Aufgabe wird durch die kennzeichnenden Merkmale von Anspruch 1 erfüllt.

Die Verwendung eines Zugmittels ermöglicht auf engsten Raum eine einfache Übertragung der Verstellbewegung von der koaxialen Stellspindel auf die mit den verstellbaren Mechanismen verbundene Spindel.

Die Unteransprüche enthalten insbesondere bezüglich des Zugmittels, der Verstellung der Mechanismen in Gestalt von Falzklappen oder den Umfang des Falzzylinders veränderbaren Stützelementen, der Anordnung der mit den Mechanismen verbundenen Spindel sowie der axialen Verstellung der Stellspindel günstige Ausführungsformen des Lösungsprinzipes.

Die Erfindung wird nachfolgend an Ausführungsbeispielen näher erläutert. In den zugehörigen Zeichnungen zeigen:
- Fig. 1:: einen Längsschnitt eines Falzzylinders mit einer erfindungsgemäßen Verstellung dessen Stützelemente für die Falzprodukte während des Maschinenlaufes
- Fig. 2:: einen Querschnitt gemäß Schnitt A-A von Fig. 1
- Fig. 3:: einen Längsschnitt des Falzzylinders mit einer erfindungsgemäßen Verstellung dessen Falzklappen während des Maschinenlaufes
- Fig. 4:: eine Variante von Fig. 3 mit anderer Spindelanordnung gemäß Schnitt D-D von Fig. 5
- Fig. 5:: einen Querschnitt gemäß Schnitt C-C von Fig. 4

Fig. 1 zeigt einen Falzzylinder 1 dessen Umfang mittels radial verstellbarer Stützelemente 2; 3 für die nicht dargestellten Falzprodukte veränderbar ist.

Dazu ist in einer koaxialen Bohrung 4 der Welle 5 des Falzzylinders 1 eine Stellspindel 6 durch einen außerhalb der Maschinenverkleidung betätigbaren Stelltrieb 7 axial verstellbar.

Im Bereich einer Aussparung 8 der Stellspindel 6 sind an dieser koaxial beabstandet jeweils über einen Bolzen 9; 10 die Enden eines Zugmittels in Gestalt einer Kette 11 befestigt, deren beiden aufeinander zulaufende Trume 12; 13 jeweils durch eine in einem radialen Durchbruch 14; 15 der Bohrung 4 auf einen Exzenterbolzen 16; 17 gelagerte Umlenkscheibe 18; 19 90° abgelenkt unter Zwischenfügung eines 90°-Winkelversatzgliedes zu einer verzahnten, auf einer achsparallel zur Welle 5 in dem zu dieser festen Zylinderkörper 20 gelagerten Spindel 21 befestigten Antriebsscheibe 22 führen und diese umschlingen.

Die Spindel 21 besitzt an ihren Enden jeweils einen Exzenterzapfen 23; 24, der in eine den Falzzylinder 1 stirnseitig begrenzende, verdrehbar auf der Welle 5 angeordnete Scheibe 25; 26 formschlüssig in deren Drehrichtung eingreifen.

Die Scheiben 25; 26 sind mit zur jeweiligen Radiale schräg verlaufenden Langlöcher 27; 28 ausgestattet (Fig. 2), in die jeweils radial formschlüssig ein Zapfen 29 bis 32 einer im Zylinderkörper 20 achsparallel radial verschiebbar geführten, längs des Zylinderkörpers 20 mehrfach mit Stützelementen 2; 3 bestückten Traverse 33; 34 eingreift (Fig. 1).

Wie Fig. 1 zu entnehmen, ist an der Stellspindel 6 außerhalb der Bohrung 4 stirnseitig ein Lagergehäuse 35 befestigt, das mit Hilfe eines zur Stellspindel 6 achsparallel in eine Bohrung 36 der Welle 5 eingreifenden Führungsstiftes 37 gegenüber der Welle 5 verdrehgesichert ist.

In dem Lagergehäuse 35 ist axial fixiert ein Führungsbolzen 38 gelagert, an den ein Verbindungsstück 39 angelenkt ist, das eine von einer achsparallel zur Stellspindel 6 im Gestell 40; 40' gelagerten Gewindespindel 41 durchsetzte Gewindebohrung besitzt. Die Gewindespindel greift ebenfalls mit einem weiteren Gewinde entgegengesetzter Steigung, d. h. mit einem Rechts- oder Linksgewinde in eine entsprechende Gewindebohrung eines am Gestell 40 befestigten Führungsstückes 42 ein. Außerhalb des Gestells 40' ist die Gewindespindel 41 mittels einer Klemmeinrichtung 43 gegen Verdrehung fixierbar und mit einem Bedienelement 44 ausgestattet.

Fig. 3 zeigt einen aus zwei verdrehbar auf der Welle 5' angeordneten, mit jeweils Falzklappen gleicher Art als feste Falzklappen 45 bzw. bewegliche Gegenfalzklappen 46 bestückten Zylinderteilen 47; 48 bestehenden Falzzylinder 1', wobei die festen Falzklappen 45 an dem innen liegenden massiven Zylinderteil 47 befestigt und die Gegenfalzklappen 46 in über axiale Durchbrüche 49; 50 von letzterem mittels Traversen 51; 52 verbundenen und beiderseits von diesem angeordneten Scheiben 53; 54 gelagert sind.

Zur Einstellung der Falzklappen auf unterschiedliche Produktdicken über eine Verdrehung der Zylinderteile 47; 48 werden bis auf die in Gestalt und Anordnung geänderte Spindel 55 die Mittel von Fig. 1 und 2 analog angewendet, wobei die Spindel 55 mit einem Exzenterabschnitt 56 in einer Aussparung 57 der Scheibe 54 einerseits in deren Drehrichtung formschlüssig und andererseits mit radialem Spiel angeordnet und mit zwei zentrischen, beiderseitig des Exzenterabschnittes 56 angeordneten Abschnitten 58; 59 mit dem Abschnitt 58 im anderen Zylinderteil 47 gelagert ist und dem Abschnitt 59 in Drehrichtung des Falzzylinders 1' formschlüssig eine Aussparung 60 eines auf der Welle 5' befestigten Mitnehmers 61 durchsetzt sowie außen stirnseitig die Antriebsscheibe 22' trägt.

Die Fig. 4 und 5 zeigen einen analog zu Fig. 3 gestalteten Falzzylinder 1'', dessen die festen Falzklappen 45' tragendes Zylinderteil 47' gegenüber dem die beweglichen Gegenfalzklappen 46' tragenden Zylinderteil 48', abweichend zu Fig. 3, mit Hilfe einer in einer zur Stellspindel 6'' senkrechten Ebene angeordneten Spindel 62 verdrehbar ist, die in einer mit dem Mitnehmer 61' fest verbundenen Gabel 63 zweifach, jeweils mit radialem Spiel gelagert ist und zwischen den beiden Lagerstellen die Antriebsscheibe 64 trägt, auf Grund deren gegenüber Fig. 1 bis 3 um 90° verdrehten Anordnung die Winkelversatzglieder in der Kette 65 entfallen und die beiden Umlenkscheiben 66; 67 in einer achsparallel zur Stellspindel 6'' verlaufenden, durchgehenden Aussparung 68 angeordnet sind.

Die Spindel 62 greift über an ihren Enden angeordnete Gewinde jeweils mit entgegengesetzter, gleich großer Steigung in eine Gewindebohrung eines im jeweiligen Zylinderteil 47' bzw. 48' verdrehbar gelagerten Bolzens 69; 70 ein, wobei der Bolzen 69 für das innen liegende Zylinderteil 47' die äußere Scheibe 53' des anderen Zylinderteiles 48' in einer Aussparung unter einem die gegenseitige Verdrehung der Zylinderteile 47'; 48' ermöglichenden Radialspiel durchsetzt.

Möglich ist auch die Verstellung der Stützelemente für die Falzprodukte bzw. Falzklappen mit Hilfe mehrerer Spindeln, die jeweils getrennt über Antriebsscheibe, Zugmittel und Umlenkscheiben mit der Verstellspindel verbunden sind, wobei diese Antriebssysteme zur Verstellspindel axial versetzt angeordnet sind, oder mit Hilfe mehrerer zur Verstellspindel achsparalleler Spindeln, die jeweils über eine Antriebsscheibe gemeinsam über ein in einer senkrechten Ebene verlaufendes, endloses Zugmittel in Antriebsverbindung und über eine Spindel mittels deren gesonderten Antriebsscheibe, Zugmittels und Umlenkscheiben mit der Verstellspindel in Verbindung stehen.

In beiden Fällen können die Zugmittel mit den zugehörigen Antriebsmitteln in Abhängigkeit zur jeweiligen Gestaltung des Falzzylinders sowohl innerhalb als auch stirnseitig von diesem angeordnet sein.

## Patentansprüche

1. Falzzylinder (1) für Falzapparate von Rotationsdruckmaschinen mit verstellbaren Mechanismen - insbesondere mit den Umfang des Falzzylinders variierend verstellbaren Stützelementen (2, 3) für die Falzprodukte bzw. die Einstellung der Produktdicke ermöglichenden Verstellelementen für Falzklappen (45, 46, 45', 46') - die mit mindestens einer Spindel (21, 55, 62) in Wirkverbindung stehen, die im Falzzylinder (1) zu dessen Welle (5, 5', 5'') radial beabstandet angeordnet und mit Hilfe einer in einer koaxialen Bohrung der Welle angeordneten Stellspindel (6, 6',6'') verdrehbar ist, wobei die Stellspindel (6; 6'; 6'') gegenüber der Welle (5; 5'; 5'') gegen Verdrehung gesichert in deren Bohrung (4; 4'; 4'') axial verschiebbar angeordnet ist, gekennzeichnet dadurch, daß die Stellspindel den Enden mit eines Zugmittels axial beabstandet jeweils fest verbunden ist, dessen beide Trume (12; 12'; 12'', 13; 13'; 13'') aufeinander zulaufend jeweils über eine in einem radialen Durchbruch (14; 14'; 15; 15'; 68) der Bohrung (4; 4'; 4'') angeordnete Umlenkscheibe (18; 18'; 19; 19'; 66; 67) zu einer auf der Spindel (21; 55; 62) befestigten, von dem Zugmittel umschlungenen Antriebsscheibe (22; 22'; 64) führen.

2. Falzzylinder nach Anspruch 1, gekennzeichnet dadurch, daß die Spindel (21; 55) zur Stellspindel (6; 6') achsparallel angeordnet ist.

3. Falzzylinder nach Anspruch 1, gekennzeichnet dadurch, daß die Spindel (62) in einer senkrechten Ebene zur Stellspindel (6'') angeordnet ist.

4. Falzzylinder nach Anspruch 1 bis 3, gekennzeichnet dadurch, daß zumindest die Antriebsscheibe (22; 22'; 64) verzahnt ist, das Zugmittel als Kette (11; 11'; 65) oder Zahnriemen ausgeführt ist und bei der zur Stellspindel (6; 6') achsparallelen Anordnung der Spindel (21; 55) die Trume (12; 12'; 13; 13') jeweils zwischen Umlenkscheibe (18; 18'; 19; 19') und Antriebsscheibe (22; 22') mit einem 90°-Winkelversatzglied ausgestattet sind.

5. Falzzylinder nach Anspruch 1 bis 3, gekennzeichnet dadurch, daß das Zugmittel als Seil ausgeführt ist, das im Umschlingungsbereich der Antriebsscheibe (22; 22'; 64) an deren Umfang befestigt ist.

6. Falzzylinder nach Anspruch 1, 2, 4 und 5, gekennzeichnet dadurch, daß die Umlenkscheiben (18; 18'; 19; 19') zueinander winklig in zwei verschiedenen, zur Welle (5; 5') achsparallel in Richtung des jeweiligen Trumes (12; 12'; 13; 13') liegenden Ebenen angeordnet sind.

7. Falzzylinder nach Anspruch 1, 3 bis 5, gekennzeichnet dadurch, daß die Umlenkscheiben (66; 67) unter Belassung eines Zwischenraumes für die Trume (12''; 13''), das Zugmittel und die Antriebsscheibe (64) in einer zur Welle (5'') achsparallelen Ebene angeordnet sind.

8. Falzzylinder nach Anspruch 1 bis 7, gekennzeichnet dadurch, daß die Umlenkscheiben (18; 18'; 19 19'; 66; 67) auf verstellbaren Exzenterbolzen (16; 16'; 16''; 17; 17'; 17'') gelagert sind.

9. Falzzylinder nach Anspruch 1 bis 8, gekennzeichnet dadurch, daß das Zugmittel jeweils an einem radial in der Stellspindel (6; 6'; 6'') sitzenden Bolzen (9; 10) befestigt ist.

10. Falzzylinder nach Anspruch 1 bis 9, gekennzeichnet dadurch, daß außerhalb der Bohrung (4; 4'; 4'') an der Stellspindel (6; 6'; 6'') stirnseitig ein Lagergehäuse (35) befestigt ist, das mit Hilfe eines zur Stellspindel (6; 6'; 6'') achsparallelen Führungsstiftes (37) gegenüber der Welle (5; 5'; 5'') verdrehgesichert ist.

11. Falzzylinder nach Anspruch 10, gekennzeichnet dadurch, daß koaxial zur Stellspindel (6; 6'; 6'') in dem Lagergehäuse (35) axial fixiert ein Führungsbolzen (38) gelagert ist, an dem eine Axialverstellung der Stellspindel (6; 6'; 6'') bewirkende Mittel formschlüssig angreifen.

12. Falzzylinder nach Anspruch 11, gekennzeichnet dadurch, daß an dem Führungsbolzen (38) ein Verbindungsstück (39) angelenkt ist, das unter Gewährleistung eines axial wirksamen Formschlusses in einer Bohrung von einer zur Stellspindel (6; 6'; 6'') achsparallel im Gestell (40; 40') gelagerten Gewindespindel (41) durchsetzt ist.

13. Falzzylinder nach Anspruch 12, gekennzeichnet dadurch, daß die Gewindespindel (41) außerhalb des Gestelles (40; 40') mit einer Klemmeinrichtung (43) ausgestattet ist und ein Bedienelement (44) trägt.

14. Falzzylinder nach Anspruch 1; 2; 4 bis 6; 8 bis 13, gekennzeichnet dadurch, daß die im Zylinderkörper (20) achsparallel gelagerte Spindel (21) beiderseitig des Zylinderkörpers (20) jeweils mit einem Exzenterzapfen (23; 24) formschlüssig in eine Aussparung einer verdrehbar auf der Welle des Falzzylinders angeordnete Scheibe (25; 26) eingreift, die zur jeweiligen Radiale schräg verlaufende Langlöcher (27; 28) besitzen, in die jeweils in radialer Richtung formschlüssig ein Zapfen (29 bis 32) einer im Zylinderkörper (20) achsparallel radial verschiebbar geführten, längs des Zylinderkörpers (20) mehrfach mit Stützelementen (2; 3) bestückten Traverse (33; 34) eingreift.

15. Falzzylinder nach Anspruch 1; 2; 4 bis 6; 8 bis 13, gekennzeichnet dadurch, daß die mit mindestens einem exzentrischen Abschnitt (56) ausgestattete Spindel (55) mit jeweils einem Abschnitt (55; 56) in ein Zylinderteil (48; 47) von zwei mit jeweils Falzklappen gleicher Art als bewegliche Gegenfalzklappen (46) bzw. feste Falzklappen (45) bestückten, verdrehbar auf der Welle (5) angeordneten Zylinderteilen (47; 48) eingreift und mit einem dritten zentrischen Abschnitt (59) in einem mit der Welle (5') fest verbundenen Mitnehmer (61) geführt bzw. gelagert ist.

16. Falzzylinder nach Anspruch 15, gekennzeichnet dadurch, daß die Spindel (60) an der Außenseite des Mitnehmers (61) die Antriebsscheibe (22') mit einem stirnseitig am Falzzylinder (1') verlaufenden Zugmittel trägt.

17. Falzzylinder nach Anspruch 1; 3 bis 5; 7 bis 13, gekennzeichnet dadurch, daß die Spindel (62) stirnseitig am Falzzylinder (1'') in einer mit einem gegenüber dessen Welle (5'') verdrehfesten Mitnehmer (61') verbundenen Halterung gelagert und an ihren Enden mit Gewinde unterschiedlicher Steigung ausgestattet ist, mit dem sie jeweils in die Gewindebohrung eines mit einem verdrehbar auf der Welle (5'') angeordneten, mit Falzklappen gleicher Art als feste Falzklappen (45') bzw. bewegliche Gegenfalzklappen (46') bestückten Zylinderteil (47'; 48') verbundenen Zwischenstückes eine gegenseitige Verdrehung der Zylinderteile bewirkbar eingreift.

18. Falzzylinder nach Anspruch 17, gekennzeichnet dadurch, daß die Halterung als eine der Zweifachlagerung der Spindel (62) unter Gewährleistung eines die gegenseitige Verdrehung der Zylinderteile (47'; 48') ermöglichenden Radialspieles dienende, zwischen ihren Schenkeln die Antriebsscheibe (64) aufnehmende Gabel (63) ausgebildet ist.

19. Falzzylinder nach Anspruch 17 und 18, gekennzeichnet dadurch, daß das Zwischenstück als ein verdrehbar im jeweiligen Zylinderteil (47'; 48') gelagerter, mit einer radialen Gewindebohrung für die Spindel (62) ausgestatteter Bolzen (69; 70) ausgeführt ist.

20. Falzzylinder nach Anspruch 17 bis 19, gekennzeichnet dadurch, daß die Steigung der Gewinde an den Enden der Spindel (62) entgegengesetzt, gleich groß ist.

21. Falzzylinder nach Anspruch 1 bis 20, gekennzeichnet dadurch, daß mehrere Spindeln jeweils getrennt mit der Stellspindel in (6, 6', 6'') Antriebsverbindung stehen, wobei die jeweils aus Zugmittel, Umlenkscheiben und Antriebsscheibe bestehenden Antriebssysteme zur Verstellspindel axial versetzt angeordnet sind.

22. Falzzylinder nach Anspruch 1; 2; 4 bis 6; 8 bis 16, gekennzeichnet dadurch, daß mehrere zur Stellspindel (6, 6', 6'') achsparallele Spindeln jeweils über eine Antriebsscheibe durch ein in einer senkrechten Ebene verlaufendes, endloses Zugmittel untereinander und über eine ihre Spindeln mit dem aus Antriebsscheibe, Zugmittel und Umlenkscheiben bestehenden Antriebssystem mit der Stellspindel (6, 6', 6'') in Wirverbindung stehen.

## Claims

1. Folding cylinder (1) for folding devices in rotary printing machines having adjustable mechanisms - in particular having adjustable support elements (2, 3) for the folded products which vary the circumference of the folding cylinder, or adjustment elements for folding jaws (45, 46, 45', 46') which make adjustment of the product thickness possible, which are in operational connection with at least one spindle (21, 55, 62) which is arranged in the folding cylinder (1) radially spaced from its shaft (5; 5'; 5'') and can be rotated with the aid of an adjustment spindle (6; 6'; 6'') arranged in a coaxial bore of the shaft, the adjustment spindle (6; 6'; 6'') being arranged to be axially movable with respect to the shaft (5; 5', 5'') in its bore (4; 4'; 4'') but secured against rotation, characterised in that the adjustment spindle is respectively fixedly connected to the ends of a traction means and axially spaced therefrom, both strands (12; 12'; 12''; 13; 13'; 13'') of the traction means, running towards each other, lead by means of respective guide discs (18; 18'; 19; 19'; 66; 67) arranged in a radial passage (14; 14'; 15; 15'; 68) of the bore (4; 4'; 4'') to a drive disc (22; 22'; 64) secured on the spindle (21; 55; 62) and looped round by the traction means.

2. Folding cylinder according to claim 1, characterised in that the spindle (21; 55) is arranged with its axis parallel to the adjustment spindle (6; 6').

3. Folding cylinder according to claim 1, characterised in that the spindle (62) is arranged in a plane perpendicular to the adjustment spindle (6'').

4. Folding cylinder according to claim 1 to 3, characterised in that at least the drive disc (22; 22'; 64) is toothed, the traction means is designed as a chain (11; 11'; 65) or toothed belt and, when the spindle (21; 55) is arranged with its axis parallel to the adjustment spindle (6, 6'), the strands (12; 12'; 13; 13';) are respectively equipped with a 90° angular offset member between the guide disc (18; 18'; 19; 19') and the drive disc (22; 22').

5. Folding cylinder according to claim 1 to 3, characterised in that the traction means is designed as a cable which is secured to the circumference of the drive disc (22; 22'; 64) in the region where it loops round it.

6. Folding cylinder according to claim 1, 2, 4 and 5, characterised in that the guide discs (18; 18'; 19' 19') are arranged at an angle to each other in two different planes lying parallel to the axis of the shaft (5; 5') in the direction of the respective strands (12; 12'; 13; 13').

7. Folding cylinder according to claim 1, 3 to 5, characterised in that the guide discs (66; 67), leaving an intermediate space for the strands (12''; 13''), the traction means and the drive disc (64) are arranged in a plane parallel to the axis of the shaft (5'').

8. Folding cylinder according to claim 1 to 7, characterised in that the guide discs (18; 18'; 19, 19'; 66; 67) are mounted on adjustable eccentric pins (16; 16'; 16''; 17; 17'; 17'').

9. Folding cylinder according to claim 1 to 8, characterised in that the traction means is respectively secured on a pin (9; 10) located radially in the adjustment spindle (6; 6'; 6'').

10. Folding cylinder according to claim 1 to 9, characterised in that a bearing housing (35) is secured at the end of the adjustment spindle (6; 6'; 6'') outside the bore (4; 4'; 4'') and is secured against rotation with respect to the shaft (5; 5'; 5'') with the aid of a guide pin (37) with its axis parallel to the adjustment spindle (6; 6'; 6'').

11. Folding cylinder according to claim 10, characterised in that mounted coaxially to the adjustment spindle (6; 6'; 6'') and axially fixed in the bearing housing (35) is a guide pin (38), engaging on which, in a positive-locking manner, are means which bring about the axial adjustment of the adjustment spindle (6; 6'; 6'').

12. Folding cylinder according to claim 11, characterised in that on the guide pin (38) there is articulated a connection piece (39) which is penetrated by a threaded spindle (41) mounted in the frame (40; 40') with its axis parallel to the adjustment spindle (6; 6'; 6''), ensuring axially effective positive locking in a bore.

13. Folding cylinder according to claim 12, characterised in that outside the frame (40; 40') the threaded spindle (41) is equipped with a clamping device (43) and carries an operating element (44).

14. Folding cylinder according to claim 1; 2; 4 to 6; 8 to 13, characterised in that the spindle (21) mounted axis-parallel in the cylinder body (20) engages in a positive-locking manner on both sides of the cylinder body (20) respectively with an eccentric journal (23; 24) into a recess of a disc (25; 26) arranged rotatably on the shaft of the folding cylinder, which each have slots (27; 28) extending horizontally to the respective radial, into which in the radial direction, in a positive-locking manner, there engages respectively a journal (29 to 32) of a crosspiece (33; 34), guided radially movably in the cylinder body (20) with its axis parallel, equipped along the cylinder body (20) with several support elements (2; 3).

15. Folding cylinder according to claim 1; 2; 4 to 6; 8 to 13, characterised in that the spindle (55) equipped with at least one eccentric section (56) engages with one section (55; 56) respectively into one cylinder portion (48; 47) of two cylinder portions (47; 48) equipped respectively with folding jaws of the same type, functioning as movable counter folding jaws (46) and fixed folding jaws (45), and arranged rotatably on the shaft (5), and is guided or mounted with a third central section (59) in a drive piece (61) fixedly connected to the shaft (5').

16. Folding cylinder according to claim 15, characterised in that the spindle (60) (sic) on the outside of the drive piece (61) carries the drive disc (22') with a traction means extending over the end face of the folding cylinder (1').

17. Folding cylinder according to claim 1; 3 to 5; 7 to 13, characterised in that the spindle (62) is mounted at the end face of the folding cylinder (1'') in a holding means connected to a drive piece (61') which is fixed against rotation with respect to the shaft (5'') of the cylinder, and is equipped at its ends with threads of different pitch with which it respectively engages into the threaded bore of an intermediate portion connected to a cylinder portion (47'; 48') arranged rotatably on the shaft (5'') and equipped with folding jaws of the same type, functioning as fixed folding jaws (45') and movable counter folding jaws (46'), so as to cause a mutual rotation of the cylinder portions.

18. Folding cylinder according to claim 17, characterised in that the holding means is constructed as a fork (63) used for the two-fold mounting of the spindle (62), maintaining a radial clearance which makes possible the mutual rotation of the cylinder portions (47'; 48'), and receiving the drive disc (64) between its arms.

19. Folding cylinder according to claim 17 and 18, characterised in that the intermediate piece is designed as a pin (69; 70) mounted rotatably in the respective cylinder portion (47'; 48') and equipped with a radial threaded bore for the spindle (62).

20. Folding cylinder according to claim 17 to 19, characterised in that the pitch of the threads at the ends of the spindle (62) is the same size and of opposite directions.

21. Folding cylinder according to claim 1 to 20, characterised in that several spindles are each separately in drive connection with the adjustment spindle (6, 6', 6''), the drive systems, comprising respectively traction means, guide discs and drive disc, being axially offset to the adjustment spindle.

22. Folding cylinder according to claim 1; 2; 4 to 6; 8 to 16, characterised in that several spindles with their axis parallel to the adjustment spindle (6; 6'; 6'') are respectively operatively connected to one another by a drive disc by means of an endless traction means extending in a perpendicular plane, and to the adjustment spindles (6; 6'; 6'') by means of a drive system comprising drive disc, traction means and guide discs.

## Revendications

1. Cylindre de pliage (1) pour des appareils de pliage de rotatives avec des mécanismes ajustables, en particulier avec des éléments d'appui (2, 3) déplaçables de façon variable avec le pourtour du cylindre de pliage pour les produits de pliage ou des éléments de réglage permettant le réglage de l'épaisseur du produit pour des volets de pliage (45, 46, 45', 46'), qui sont en liaison active avec au moins une broche (21, 55, 62), qui sont disposés dans le cylindre de pliage (1) à une certaine distance sur un plan radial de son arbre et peut tourner à l'aide d'une broche de réglage (6, 6', 6'') disposée dans un alésage coaxial de l'arbre, la broche de réglage (6, 6', 6'') étant disposée de façon coulissante sur un plan axial dans son alésage (4; 4', 4'') et de façon bloquée contre la rotation par rapport à l'arbre (5; 5', 5''), caractérisé en ce que la broche de réglage est reliée de façon fixe à chacune des extrémités d'un moyen de traction et à distance sur un plan axial, moyen dont les deux brins (12; 12', 12'', 13; 13', 13'') vont l'un vers l'autre et aboutissent chacun par un disque de renvoi (18; 18'; 19; 19'; 66; 67) disposé dans un percement (14; 14'; 15; 15'; 68) radial de l'alésage (4; 4'; 4'') à un disque d'entraînement (22; 22'; 64) fixé sur la broche (21; 55; 62) et enlacé par le moyen de traction.

2. Cylindre de pliage selon la revendication 1, caractérisé en ce que la broche (21; 55) est disposée parallèlement à l'axe de la broche de réglage (6; 6').

3. Cylindre de pliage selon la revendication 1, caractérisé en ce que la broche (62) est disposée dans un plan perpendiculaire à la broche de réglage (6'''').

4. Cylindre de pliage selon la revendication 1 à 3, caractérisé en ce qu'au moins le disque d'entraînement (22; 22'; 64) est denté, le moyen de traction est réalisé sous la forme de chaîne (11; 11'; 65) ou de courroie dentée et, avec la disposition de la broche (21; 55) parallèle à l'axe de la broche de réglage (6; 6'), les brins (12; 12'; 13; 13') sont équipés respectivement entre le disque de renvoi (18; 18'; 19; 19') et le disque d'entraînement (22; 22') d'un élément de déport d'angle de 90°.

5. Cylindre de pliage selon les revendications 1 ou 3, caractérisé en ce que le moyen de traction est conçu comme un câble qui est fixé dans la zone d'enroulement du disque d'entraînement (22; 22'; 64) sur sa périphérie.

6. Cylindre de pliage selon la revendication 1, 2, 4 et 5, caractérisé en ce que les disques de renvoi (18; 18'; 19; 19') sont disposés en formant un angle entre eux dans deux plans différents et situés parallèlement à l'axe de l'arbre (5; 5') en direction du brin respectif (12; 12'; 13; 13').

7. Cylindre de pliage selon les revendications 1, 3 à 5, caractérisé en ce que les disques de renvoi (66; 67) sont disposés dans un plan parallèle à l'axe de l'arbre (5'''') en laissant un espace intermédiaire pour les brins (12'', 13''), le moyen de traction et le disque d'entraînement (64) étant disposés dans un plan parallèle à l'axe de l'arbre (5'').

8. Cylindre de pliage selon les revendications 1 à 7, caractérisé en ce que les disques de renvoi (18; 18'; 19; 19'; 66; 67) sont logés sur des boulons d'excentrique (16; 16'; 16''; 17; 17'; 17'') réglables.

9. Cylindre de pliage selon les revendications 1 à 8, caractérisé en ce que le moyen de traction est fixé respectivement sur un boulon (9; 10) logé dans un plan radial dans la tige de réglage (6; 6'; 6'').

10. Cylindre de pliage selon les revendications 1 à 9, caractérisé en ce qu'un corps de palier (35) est fixé à l'extérieur de l'alésage (4; 4'; 4'') sur la broche de réglage (6; 6'; 6'') sur l'avant, lequel corps est bloqué contre la torsion par rapport à l'arbre (5; 5'; 5'') à l'aide d'une goupille de guidage (37) parallèle à l'axe de la broche de réglage (6; 6'; 6'').

11. Cylindre de pliage selon la revendication 10, caractérisé en ce qu'un boulon de guidage (38) est logé sur le même axe que la broche de réglage (6; 6'; 6'') et fixé dans l'axe du corps de palier, boulon sur lequel sont appliqués par conjugaison de forme des moyens entraînant un déplacement axial de la broche de réglage (6; 6'; 6'').

12. Cylindre de pliage selon la revendication 11, caractérisé en ce que sur le boulon de guidage (38) est articulée une pièce de liaison (39) qui est traversée par une broche filetée (41) logée dans le bâti (40; 40') parallèlement à l'axe de la broche de réglage (6; 6'; 6'') en garantissant une conjugaison de forme ayant un effet sur Te plan axial du bâti (40; 40').

13. Cylindre de pliage selon la revendication 12, caractérisé en ce que Ta broche filetée (41) est équipée d'un système de serrage (43) à l'extérieur du bâti (40; 40') et supporte un élément de commande (44).

14. Cylindre de pliage selon les revendications 1; 2; 4 à 6; 8 à 13, caractérisé en ce que la broche (21) logée dans le corps de cylindre (20) parallèlement à l'axe s'engage des deux côtés du corps de cylindre (20) respectivement avec une goupille excentrique (23; 24) par conjugaison de forme dans un évidement d'un disque (25; 26) disposé de façon pivotante sur l'arbre du cylindre de pliage, qui ont des trous oblongs (27; 28) inclinés par rapport à l'axe radial respectif, dans lesquels s'engage respectivement dans le sens radial et par conjugaison de forme un tenon (29 à 32) d'une traverse (33; 34) guidée dans le corps de cylindre (20) de façon à pouvoir coulisser dans le sens radial et parallèlement à l'axe et équipée à plusieurs reprises d'éléments d'appui (2; 3) le long du corps de cylindre (20).

15. Cylindre de pliage selon les revendications 1; 2; 4 à 6; 8 à 13; caractérisé en ce que la broche (55) équipée d'au moins une partie (56) excentrique s'engage avec au moins une partie (55; 56) dans une partie de cylindre (48; 47) de deux parties de cylindre (47; 48) équipées chacune de volets de pliage du même type sous la forme de contre volets de pliage mobiles (46) ou de volets de pliage fixes (45) et disposées de façon pivotante sur l'arbre (5), et est guidée et logée avec une troisième partie (59 centrée dans un élément d'entraînement (61) relié de façon fixe à l'arbre (5').

16. Cylindre de pliage selon la revendication 15, caractérisé en ce que la broche (60) porte sur le côté extérieur de l'élément d'entraînement (61) le disque d'entraînement (22') avec un moyen de traction s'étendant à l'avant sur le cylindre de pliage (1').

17. Cylindre de pliage selon les revendications 1; 3 à 5; 7 à 13, caractérisé en ce que la broche (62) est logée à l'avant sur le cylindre (1'') dans une fixation reliée à un élément d'entraînement (61') résistant à la torsion par rapport à son arbre (5'') et est équipée sur ses extrémités de filetage de pas différent, avec lequel elle s'engage respectivement dans l'alésage fileté d'une pièce intermédiaire reliée à une partie cylindrique (47'; 48') disposée de façon pivotante sur l'arbre (5'') et équipée de volets de pliage du même type sous la forme de volets de pliage fixes (45') ou de contre volets de pliage mobiles (46'), de façon à entraîner une rotation contraire des parties de cylindre.

18. Cylindre de pliage selon la revendication 17, caractérisée en ce que la fixation se présente sous la forme d'une fourche (63) servant au logement double de la broche (62) en garantissant un jeu radial permettant la rotation réciproque des parties de cylindre (47'; 48') et recevant le disque d'entraînement (64) entre leurs branches.

19. Cylindre de pliage selon les revendications 17 et 18, caractérisé en ce que la pièce intermédiaire est réalisée comme un boulon (69; 70) logé de façon pivotante dans la partie de cylindre respective (47'; 48') et équipé d'un alésage fileté radial pour la broche (62).

20. Cylindre de pliage selon Tes revendications 17 à 19, caractérisé en ce que le pas des filetages aux extrémités de la broche (62) est identique mais dans le sens opposé.

21. Cylindre de pliage selon les revendications 1 à 20, caractérisé en ce que plusieurs broches sont en liaison d'entraînement respectivement séparément avec la broche de réglage (6, 6', 6''), les systèmes d'entraînement comprenant respectivement des moyens de traction, des disques de renvoi et un disque d'entraînement, étant disposés de façon décalée dans un plan axial par rapport à la broche de réglage.

22. Cylindre de pliage selon Tes revendications 1; 2; 4 à 6; 8 à 16, caractérisé en ce que plusieurs broches parallèles à l'axe de la broche de réglage (6, 6', 6'') sont en liaison active entre elles par un moyen de traction sans fin et agencé dans un plan vertical et sont en liaison active avec la broche de réglage (6, 6', 6'') par l'intermédiaire d'une de ses broches avec le système d'entraînement comprenant le disque d'entraînement, le moyen de traction et les disques de renvoi.
